# EUROPÄISCHE PATENTSCHRIFT

(11) **EP 2 165 914 B1**
(45) Veröffentlichungstag und Bekanntmachung des Hinweises auf die Patenterteilung: **19.09.2012**
(21) Anmeldenummer: 09450177.2
(22) Anmeldetag: 22.09.2009
(51) Int. Cl.: B61L 5/10

(54) **Weichenschloss zum Sichern der Stellung einer Schienenweiche**
Points lock for securing the position of a rail point
Verrou d'aiguillage pour sécuriser la position d'un aiguillage de rails

(30) Priorität: 22.09.2008 AT 14742008
(43) Veröffentlichungstag der Anmeldung: 24.03.2010
(73) Patentinhaber: voestalpine HYTRONICS GmbH, 8740 Zeltweg (AT)
(72) Erfinder: Meieregger, Martin, Ing., 8600 Bruck a. d. Mur (AT); Wolf, Markus, Ing., 8724 Spielberg (AT); Umundum, Markus, 8741 Maria Buch-Feistritz (AT)
(74) Vertreter: Haffner und Keschmann Patentanwälte KG

(56) Entgegenhaltungen:
- EP-A1- 1 348 606
- AT-B- 361 323
- DE-A1- 1 755 894
- DE-U- 7 403 608
- US-A- 1 375 035
- US-A- 1 619 881

## Beschreibung

Die Erfindung betrifft ein Weichenschloss zum Sichern der Stellung einer Schienenweiche mit mindestens einer verdrehbar gelagerten Schlossstange und mindestens einem an der verdrehbar gelagerten Schlossstange festgelegten Sicherungsglied für eine Zungenschiene, welches durch Drehen der Schlossstange aus einer Parkposition in eine Sicherungsposition bringbar ist.

Weichenschlösser für Schienenweichen finden Verwendung, wenn die Lage einer Weiche dauerhaft oder vorübergehend gegen ein Umstellen gesichert werden soll. Eine dauerhafte Lagesicherung der Weiche ist beispielsweise erforderlich, wenn einer der beiden von der Weiche ausgehenden Schienenstränge nicht fertig gestellt ist. Temporäre Lagesicherungen können beispielsweise nötig werden, wenn an einem der beiden von der Weiche ausgehenden Schienenstränge Reparaturarbeiten durchgeführt werden.

Bei Schienenweichen mit größerer Längserstreckung kann es notwendig sein, eine Mehrzahl von Schlössern in der Befahrrichtung der Weiche anzubringen, um die Lage der Zungenschiene relativ zur Backenschiene über die gesamte Länge der Weiche zu sichern. Bei solchen Systemen, die aus einer Mehrzahl von Weichenschlössern bestehen, ist es bekannt, kaskadenartige Schließsysteme einzusetzen, bei welchen beim Absperren eines Weichenschlosses ein Schlüssel entnehmbar wird, welcher in das in Befahrrichtung nächste Schloss eingesetzt werden kann, um das Verbringen des Sperrgliedes aus einer Parkposition in eine Sicherungsposition zu ermöglichen. Beim Sperren der Sicherungsposition wird wiederum ein Schlüssel frei, welcher nun in das darauf folgende Schloss eingesetzt werden kann. Diese Prozedur wird solange fortgesetzt, bis das letzte Schloss gesperrt ist. Anhand des letzten abgezogenen Schlüssels ist feststellbar, in welcher Lage sich die gesperrte Schienenweiche befindet.

Aus der DE 1 755 894 ist ein Weichenschloss mit zwei Spannklauen bekannt, welche durch eine Hohlschraube miteinander verbunden und durch Zusammenziehen am Schienenfuß anzuklemmen sind. Bei dieser bekannten Vorrichtung ist in der Hohlschraube ein Drehriegel gelagert, auf dem ein die abliegende Weichenzunge feststellender Sperrriegel oder Sperrarm sitzt, der in der Verschlussstellung und der Freigabestellung durch Eingreifen in Rasten der Spannklauen festgestellt wird. Der Eingriff der entsprechenden Vorsprünge in die Rasten der Spannklauen erfolgt bei dieser Vorrichtung in Achsrichtung des Drehriegels, wobei dieser Drehriegel zusätzlich zu seiner Verdrehbarkeit axial verschieblich gelagert ist, sodass die Vorsprünge zum Verstellen des Sperrgliedes außer Eingriff gebracht werden und in der neuen Lage in die entsprechenden Rasten eingreifen können.

Aus dem deutschen Gebrauchsmuster 74 036 08 ist ein Weichenschloss bekannt, bei welchem das Sperrglied für die Zungenschiene durch Drehen an einer entsprechenden Schlossstange in Eingriff und außer Eingriff mit der zu sichernden Zungenschiene gebracht werden kann. Die Fixierung in der jeweiligen Drehlage erfolgt durch Verspannen des Sperrgliedes in Achsrichtung der Schlossstange durch ein entsprechendes Handrad, welches mit einem Gewinde auf der Schlossstange zusammenwirkt. Im verspannten Zustand wird das Handrad durch einen Stift gegen Verdrehen gesichert, wobei der Stift wiederum mit einem Splint gesichert sein kann.

Nachteilig bei diesen bekannten Vorrichtungen ist, dass zusätzlich zur Verdrehsicherung der Schlossstange bzw. des Sicherungsgliedes für die Zungenschiene, Mittel zur Aufrechterhaltung des axialen Eingriffes bzw. der axialen Verspannung sowie zusätzliche Mittel zur Verhinderung von Manipulationen vorgesehen sein müssen. Darüber hinaus eignen sich die bekannten Vorrichtungen nicht ohne weiteres für den nachträglichen Einbau in bestehende Schienenweichen, da die Festlegung des Weichenschlosses jeweils am Schienenfuß der Backenschiene erfolgt, welcher nicht immer freiliegt und somit nicht ohne weiteres zugänglich ist.

Es ist somit Aufgabe der vorliegenden Erfindung, ein Weichenschloss der eingangs genannten Art dahingehend weiterzubilden, dass die Sicherung der Drehlage der Schlossstange und somit die Sicherung der Position des Sperrgliedes für die Zungenschiene gleichzeitig mit der Sicherung gegen Manipulationen erfolgt. Weiters soll sich ein erfindungsgemäßes Weichenschloss in einfacher Weise zum nachträglichen Einbau in bestehende Schienenweichen eignen, wobei bevorzugt beide Zungenschienen in der ab- bzw. anliegenden Stellung durch das Verdrehen einer Schlossstange gesichert werden sollen.

Zur Lösung dieser Aufgabe ist ein Weichenschloss der eingangs genannten Art erfindungsgemäß dahingehend weitergebildet, dass es die Merkmale des Anspruches 1 enthält. Dadurch, dass die Drehlage der Schlossstange durch sperrbare Riegel sicherbar ist, welche radial in Ausnehmungen der Schlossstange eingreifen, ist keine axiale Verschieblichkeit der Schlossstange vonnöten, um die formschlüssige Sicherung der Drehlage der Schlossstange vorzunehmen. Die Schlossstange ist bei der erfindungsgemäßen Vorrichtung vielmehr gegen eine axiale Verschiebung in Bezug auf die Backenschienen gesichert festgelegt, sodass die Ausnehmungen für den Eingriff der sperrbaren Riegel in der Parkposition bzw. der Sicherungsposition unmittelbar mit den sperrbaren Riegeln fluchten. Die Schlossstange und das daran festgelegte Sicherungsglied kann durch einfaches Verdrehen aus der Parkposition in die Sicherungsposition gebracht werden, woraufhin der entsprechende Riegel mit der entsprechenden Ausnehmung in Eingriff gebracht und unmittelbar gesperrt wird. Auf diese Weise ist die Schlossstange gegen Verdrehen und gegen Manipulationen geschützt.

Das erfindungsgemäße Weichenschloss ist dahingehend weitergebildet, dass für die Sicherung der Drehlagen der Parkposition und der Sicherungsposition jeweils ein gesonderter Riegel vorgesehen ist. Auf diese Weise wird es möglich, der jeweiligen Drehlage der Schlossstange einen Riegel und in der Folge ein Schloss zuzuordnen, wobei dann, wenn für die entsprechenden Schlösser unterschiedlich markierte Schlüssel zum Einsatz gelangen, anhand des Schlüssels, der aus dem Schloss für den in Eingriff stehenden Riegel abgezogen werden konnte, festgestellt werden kann, ob das Weichenschloss in einer Parkposition oder in einer Sicherungs- bzw. Betriebsposition ist. Bei einem wie oben beschriebenen kaskadenartigen Schließsystem kann anhand des zuletzt abgezogenen Schlüssels die Stellung der Weiche bestimmt werden.

In besonders einfacher Weise ist das Weichenschloss gemäß der vorliegenden Erfindung dahingehend weitergebildet, dass die Sicherungsglieder als radial von der Stange auskragende Platten ausgebildet sind. Eine solch einfache Ausführungsform der Sicherungsglieder wird beim erfindungsgemäßen Weichenschloss dadurch möglich, dass an den Sicherungsgliedern keine wie auch immer gearteten Mittel vorgesehen sein müssen, die eine Verdrehsicherung in Achsrichtung der Schlossstange ermöglichen, wobei die als Platten ausgebildeten Sicherungsglieder durch Verdrehen der Schlossstange einfach hochgeklappt werden können und dadurch unmittelbar in ihre Wirkposition an der Zungenschiene verbracht werden können.

Mit Vorteil ist die vorliegende Erfindung dahingehend weitergebildet, dass die axiale Länge der mindestens einen Schlossstange im Wesentlichen der Spurbreite der zu sichernden Strecke entspricht und dass an beiden Enden der mindestens einen Schlossstange Sicherungsglieder für eine Zungenschiene festgelegt sind, sodass durch das Verdrehen der Schlossstange sowohl die abliegende als auch die anliegende Zungenschiene gesichert werden können, wobei in besonders bevorzugter Weise die Sicherungsglieder an der Schlossstange in ihrer axialen Position verstellbar festgelegt sind, sodass für eine beliebige Position des Weichenschlosses entlang der Befahrrichtung der Weiche die zu sichernden Positionen der beiden Zungenschienen beim Einbau des Weichenschlosses justiert werden können und in der Folge die Sicherungsglieder im Wesentlichen ohne den Einsatz von Werkzeug in exakt definierte Sicherungspositionen verschwenkt werden können. Mit Vorteil ist die Vorrichtung hierbei dahingehend weitergebildet, dass jeweils zwei Schlossstangen in einem Weichenschloss zu einer Einheit angeordnet sind und dass jeweils an beiden Enden der Schlossstangen Sicherungsglieder für eine Zungenschiene festgelegt sind, wobei dann, wenn die Sicherungsglieder an den beiden Schlossstangen in ihrer axialen Position entsprechend justiert sind, mit einer solchen Einheit beide Schienenstränge der entsprechenden Schienenweiche alternativ gesichert werden können. In besonders einfacher Weise ist die erfindungsgemäße Vorrichtung hierbei dahingehend weitergebildet, dass die Schlossstangen an einer gemeinsamen Grundplatte festgelegt sind, wobei die gemeinsame Grundplatte beispielsweise an einer Schwelle festgelegt sein kann.

In bevorzugter Weise erfolgt die Festlegung der Schlossstangen dergestalt, dass die Schlossstangen an der gemeinsamen Grundplatte gegen die Grundplatte elektrisch isolierend festgelegt sind, sodass Bahnsignale, welche häufig über die Schienen übertragen werden, vom Weichenschloss nicht beeinflusst werden. Hierzu kann es auch nötig sein, dass die Schlossstange zumindest einen ihren Querschnitt durchsetzenden isolierenden Bereich aufweist, sodass eine elektrische Leitung zwischen den beiden durch eine Schlossstange gesicherten Zungenschienen vermieden wird.

Zur Verwirklichung eines wie eingangs beschriebenen kaskadenartigen Schließsystems ist die erfindungsgemäße Vorrichtung mit Vorteil dahingehend weitergebildet, dass die Riegel als Riegel von sperrbaren Schlössern ausgebildet sind. In diesem Fall können für die Sicherung der Schlossstange bzw. der Sicherungsglieder Standardschlösser eingesetzt werden, wobei dann, wenn die Schlösser als tosische Schlösser ausgebildet sind, wie dies einer bevorzugten Ausführungsform der vorliegenden Erfindung entspricht, lediglich die Schlüssel der Schlösser der in Eingriff stehenden Riegel abgezogen werden können.

Um die Schlösser vor Verschmutzung und dem Einfluss der Witterung zu schützen, ist die erfindungsgemäße Vorrichtung mit Vorteil dahingehend weitergebildet, dass das Weichenschloss im Bereich der Riegel von einer Abdeckung übergriffen ist. Eine solche Abdeckung kann in einfacher Weise auf entsprechende Laschen, die an der Grundplatte festgelegt sind, festgeklemmt werden, wobei in der Folge auch einfache Werkzeuge wie beispielsweise Hebel zur Erleichterung des Verdrehens der Schlossstange unter der Abdeckung untergebracht werden können.

Die Erfindung wird nachfolgend anhand eines in der Zeichnung schematisch dargestellten Ausführungsbeispiels näher erläutert. In dieser zeigt Fig.1 eine perspektivische Darstellung eines erfindungsgemäßen Weichenschlosses und Fig.2 das Weichenschloss in eingebautem Zustand.

In Fig.1 ist mit 1 ein erfindungsgemäßes Weichenschloss bezeichnet, wobei mit 2 eine verdrehbar gelagerte Schlossstange bezeichnet ist. An den Enden der Schlossstange 2 sind Sicherungsglieder 3 für die an- bzw. abliegende Position von Zungenschienen in für eine axiale Justierung geeigneter Weise festgelegt. Mit 4 ist eine Ausnehmung an der Schlossstange für einen Riegel 5 bezeichnet, wobei der Riegel 5 durch ein Schloss 6 sperrbar ist. Wenn, wie im Bereich 7 gezeigt, der Riegel mit der Ausnehmung in Eingriff steht, kann ein entsprechender Schlüssel abgezogen werden und die jeweilige Drehlage der Schlossstange 2 ist unmittelbar gesichert. Die Ausnehmungen 4 für die Parkposition bzw. die Sicherungsposition sind hierbei am Umfang der Schlossstange 2 um mindestens 90° und entlang der Achsrichtung der Schlossstange 2 versetzt angeordnet, sodass jedem der beiden Schlösser 6 jeweils eine verdrehlage der Schlossstange zugeordnet ist. Um eine sichere Parkposition des Sicherungsgliedes außerhalb der Verschiebeebene der Zungeschiene zu erreichen, werden die Ausnehmungen an der Schlossstange bevorzugt um 110° versetzt angeordnet.

In der Darstellung nach Figur 1 sind zwei Schlossstangen 2 dargestellt, deren Sicherungsglieder jeweils für eine Stellung der Schienenweiche geeignet axial justiert sind. Die beiden Schlossstangen sind hierbei an einer gemeinsamen Grundplatte 8 festgelegt, welche mit Hilfe der Bohrungen 9 beispielsweise an einer Schwelle festgelegt werden kann. Die Grundplatte 8 ist hierbei gegenüber den beiden Schlossstangen 2 elektrisch isoliert und trägt gleichzeitig die die Riegel 5 aufweisenden Schlösser 6.

In Fig.2 ist das Weichenschloss 1 gemäß Fig.1 in einer Einbaulage dargestellt. Das Weichenschloss 1 ist mit einer Grundplatte 8 an einer Schwelle 13 festgelegt und die Schlossstangen 2 verlaufen in einer Ebene unterhalb der Zungenschienen 10 und 11. Es ist ersichtlich, dass, wenn die Schlossstangen 2 um mindestens 90° gedreht werden, die Sicherungsglieder 3 der Schlossstangen 2 einerseits die Ablage der Zungenschiene 10 durch Hintergreifen und die Anlage der Zungenschiene 11 durch Abstützen sichern. Die zweite Schlossstange 2 des Weichenschlosses 1 ist hierbei so eingestellt, dass die Position der Weiche für das Befahren des anderen Schienenstranges durch Verdrehen in gleicher Weise gesichert werden kann. Das Weichenschloss 1 ist teilweise durch eine Abdeckung 12 vor Verschmutzungen und Witterungseinflüssen geschützt.

## Patentansprüche

1. weichenschloss zum Sichern der Stellung einer Schienenweiche mit mindestens einer verdrehbar gelagerten Schlosastange und mindestens einem an der verdrehbar gelagerten schlossstange festgelegten Sicherungsglied für eine Zungenschiene, welches durch Drehen der Schlossstange aus einer Parkposition in eine Sicherungeposition bringbar ist, **dadurch gekennzeichnet, dass** an beiden Enden der mindestens einen Schlossstange (2) Sicherungsglieder festgelegt sind und dass die Drehlage der Schlossstange (2) durch sperrbare Riegel (5) sicherbar ist, welche radial in Ausnehmungen (4) der Schlossstange (2) eingreifen, wobei für die Sicherung der Drehlagen der Parkposition und der Sicherungsposition jeweils ein gesonderter sperrbarer Riegel (5) vorgesehen ist.

2. weichenschloss nach Anspruch 1, **dadurch gekennzeichnet, dass** die Sicherungsglieder als radial von der Stange auskragende Platten ausgebildet sind.

3. Weichenschloss nach Anspruch 1 oder 2, **dadurch gekennzeichnet, dass** die axiale Länge der mindestens einen Schlossstange (2) im Wesentlichen der Spurbreite der zu sichernden Strecke entspricht.

4. Weichenschloss nach einem der Ansprüche 1 bis 3, **dadurch gekennzeichnet, dass** die Sicherungsglieder an der Schlossstange (2) in ihrer axialen Position verstellbar festgelegt sind.

5. Weichenschloss nach einem der Ansprüche 1 bis 4, **dadurch gekennzeichnet, dass** jeweils zwei Schlossstangen (2) in einem Weichenschlose (1) zu einer Einheit angeordnet sind und dass jeweils an beiden Enden der Schlossstangen (2) Sicherungsglieder festgelegt sind.

6. weichenschloss (1) nach einem der Ansprüche 1 bis 5, **dadurch gekennzeichnet, dass** die Schlosestangen (2) an einer gemeinsamen Grundplatte (8) festgelegt sind.

7. Weichenschloss nach Anspruch 6, **dadurch gekennzeichnet, dass** die Schlossstangen (2) an der gemeinsamen Grundplatte (8) gegen die Grundplatte (8) elektrisch isolierend festgelegt sind.

8. Weichenschloss nach einem der Ansprüche 1 bis 7, **dadurch gekennzeichnet, dass** die Riegel (5) als Riegel (5) von sperrbaren Schlössern (6) ausgebildet sind.

9. Weichenschloss nach einem der Ansprüche 1 bis 8, **dadurch gekennzeichnet, dass** die Schlösser (6) als tosische Schlösser ausgebildet sind.

10. Weichenschloss nach einem der Ansprüche 1 bis 9, **dadurch gekennzeichnet, dass** das Weichenschlose (1) im Bereich der Riegel (5) von einer Abdeckung übergriffen ist.

## Claims

1. A switch lock for securing the position of a rail switch, including at least one rotationally mounted locking bar and at least one securing member for a tongue rail, which securing member is fixed to the rotationally mounted locking bar and capable of being brought from a parking position into a securing position by rotation of the locking bar, **characterized in that** securing members are fixed to both ends of the at least one locking bar (2) and the rotary position of the locking bar (2) is securable by lockable bolts (5) radially engaging in recesses (4) of the locking bar (2), wherein a separate lockable bolt (5) is each provided for securing the rotary positions of the parking position and the securing position.

2. A switch lock according to claim 1, **characterized in that** the securing members are configured as plates radially cantilevering from the bar.

3. A switch lock according to claim 1 or 2, **characterized in that** the axial length of the at least one locking bar (2) substantially corresponds to the track width of the track to be secured.

4. A switch lock according to any one of claims 1 to 3, **characterized in that** the securing members are fixed to the locking bar (2) so as to be adjustable in their axial positions.

5. A switch lock according to any one of claims 1 tc 4, **characterized in that** two locking bars (2) are each arranged in a switch lock (1) to form a unit, and that securing members are each fixed to the two ends of the locking bars (2).

6. A switch lock (1) according to any one of claims 1 to 5, **characterized in that** the locking bars (2) are fixed to a common base plate (8).

7. A switch lock according to claim 6, **characterized in that** the locking bars (2) are fixed to the common base plate (8) in a manner electrically insulating relative to the base plate (8).

8. A switch lock according to any one of claims 1 to 7, **characterized in that** the bolts (5) are designed as bolts (5) of lockable locks (6).

9. A switch lock according to any one of claims 1 to 8, **characterized in that** the locks (6) are designed as Chubb locks.

10. A switch lock according to any one of claims 1 to 9, **characterized in that** the switch lock (1) is overlapped by a cover in the region of the bolts (5).

## Revendications

1. Serrure d'aiguille pour bloquer la position d'un aiguillage comprenant au moins une tige de serrure montée de façon rotative et au moins un élément de blocage fixé sur la tige de serrure montée de façon rotative pour une lame d'aiguille, lequel élément peut être amené par rotation de la tige de serrure d'une position de parking à une position de blocage, **caractérisé en ce que** des éléments de blocage sont fixés sur les deux extrémités de la au moins une tige de serrure (2) et **en ce que** la position de rotation de la tige de serrure (2) peut être bloquée par des verrous (5) pouvant être bloqués, lesquels s'engagent radialement dans des évidements (4) de la tige de serrure (2), sachant qu'à chaque fois, un verrou (5) séparé pouvant être bloqué est prévu pour le blocage des positions de rotation de la position de parking et de la position de blocage.

2. Serrure d'aiguille selon la revendication 1, **caractérisé en ce que** les éléments de blocage sont conçus sous forme de plaque dépassant radialement de la tige.

3. Serrure d'aiguille selon la revendication 1 ou 2, **caractérisé en ce que** la longueur axiale de la au moins une tige de verrou (2) correspond sensiblement à la largeur de voie du tronçon à bloquer.

4. Serrure d'aiguille selon l'une des revendications 1 à 3, **caractérisé en ce que** les éléments de blocage sont fixés sur la tige de verrou (2) de façon coulissante dans leur position axiale.

5. Serrure d'aiguille selon l'une des revendications 1 à 4, **caractérisé en ce qu'**à chaque fois, deux tiges de serrure (2) sont disposées dans un verrou d'aiguille (1) pour former une unité et **en ce qu'**à chaque fois, les éléments de blocage sont fixés sur les deux extrémités des tiges de verrou (2),

6. Serrure d'aiguille (1) selon l'une des revendications 1 à 5, **caractérisé en ce que** les tiges de verrou (2) sont fixées sur une plaque de base (8) commune.

7. Serrure d'aiguille selon la revendication 6, **caractérisé en ce que** les tiges de serrure (2) sont fixées de façon électro-isolante sur la plaque de base (8) commune contre la plaque de base (8),

8. Serrure d'aiguille selon l'une des revendications 1 à 7, **caractérisé en ce que** les verrous (5) sont conçus sous forme de verrous (5) de serrure (6) pouvant être bloqués.

9. Serrure d'aiguille selon l'une des revendications 1 à 8, **caractérisé en ce que** les serrures (6) sont conçues sous forme de serrures de Chubb.

10. Serrure d'aiguille selon l'une des revendications 1 à 9, **caractérisé en ce que** la serrure d'aiguille (1) est recouverte dans la zone des verrous (5) par un revêtement.
